# EUROPÄISCHE PATENTSCHRIFT

(11) **EP 0 678 145 B1**
(45) Veröffentlichungstag und Bekanntmachung des Hinweises auf die Patenterteilung: **12.06.1996**
(21) Anmeldenummer: 94902699.1
(22) Anmeldetag: 07.12.1993
(51) Int. Cl.: E05B 15/02

(54) **UNTERFÜTTERUNG AN SCHLIESSBLECHEN**
INSIDE LINING FOR EDGE PLATES
REVETEMENT INFERIEUR POUR NAPPES DE PENE

(30) Priorität: 09.01.1993 DE 9300223 U
(43) Veröffentlichungstag der Anmeldung: 25.10.1995
(73) Patentinhaber: KARL FLIETHER GmbH & Co., D-42551 Velbert (DE)
(72) Erfinder: HITZBLECK, Siegfried, D-42579 Heiligenhaus (DE)
(74) Vertreter: Grundmann, Dirk, Dr.
(86) Internationale Anmeldenummer: EP9303436
(87) Internationale Veröffentlichungsnummer: WO9416180

(56) Entgegenhaltungen:
- DE-A- 2 263 702
- DE-A- 2 445 834
- DE-U- 8 905 886
- FR-A- 1 530 683
- US-A- 2 133 602

## Beschreibung

Die Erfindung bezieht sich auf eine aus Kunststoff bestehende Unterfütterung an metallenen und vorzugsweise U-förmigen Schließblechen, die in formangepaßte und endseitig bogenförmig auslaufend gefräste Vertiefungen von Türrahmen oder dergleichen einsetzbar sind, wobei zwischen den sichtbaren Randkanten des Schließbleches und den diesen gegenüberliegenden Flächen den Vertiefung eine Fuge bleibt.

Das vom Türfalz her vorgenommene, also an der Schmalseite des Türblendrahmens bewirkte Fräs-Vertiefen durchbricht das beispielsweise die Preßspanfüllung abdeckende Furnier solcher Rahmen. Bei nicht exakt ausgeführter Vertiefung ergibt sich ein, wenn auch geringer Spalt. Dieser läßt aber Einsicht nehmen auf den anderen, meist farblich abweichenden Füllstoff des Türrahmens. In den Endbereichen der gefrästen Vertiefungen ergeben sich sogar relativ große Sichtzwickel aufgrund der Tatsache, daß die Randkante des Türrahmens streng eckwinklig und die damit fluchtende Randkante des Schließbleches in aller Regel gefällig gerundet ist. Obwohl der Türaufschlag den Schließblechbereich überdeckt, steht bei offener Tür das optisch nicht gelungene Äußere vor Augen.

Aufgabe der Erfindung ist es, unter Vermeidung der aufgezeigten Nachteile eine Schließblechzuordnung zu ermöglichen, die einen sauberen Abschluß bringt und zugleich eine Art Kantenschutzfunktion übernimmt, dies bei einfacher Bauform einer solchen Unterfütterung.

Gelöst ist diese Aufgabe durch die im Anspruch 1 angegebene Erfindung.

Die Unteransprüche zeigen vorteilhafte Weiterbildungen auf.

Zufolge solcher Ausgestaltung ist eine exakte, kantenschonende sowie optisch einwandfreie Schließblechzuordnung erreicht. Die baulichen Mittel sind einfach. Konkret ist so vorgegangen, daß die Unterfütterungen eine sichtleisten-ähnliche Zwischenlage zwischen den sichtbaren Randkanten des Schließbleches und den diesen gegenüberliegenden Flächen der Vertiefung bilden. Es findet also nicht nur eine mindestens in Nähe der Randkanten der Vertiefung bewirkte Auskleidung derselben statt, sondern auch noch eine schließblechseitige Abdeckung im Bereich der Randkanten. Die Zwischenlage bildet einen feinen Fugenfüller. Der sonst durchschauende Füllinhalt des Türrahmens unterliegt durch Abdeckung auch nicht mehr mechanischer Beanspruchung, beispielsweise beim Reinigen der Tür. Vor allem die großflächigeren Eckzwikkel im Auslaufbereich der Vertiefungen erhalten eine wirksame Abdeckung. Dadurch, daß weiter die Zwischenlage aus weichgestelltem Kunststoff besteht, liegt eine hochgradige Anschmiegsamkeit vor, um einerseits beispielsweise Toleranzabweichungen bzw. Grate des metallenen Schließbleches zu kompensieren und andererseits Unebenheiten in der Ausfräsung auszugleichen. Ein optimaler Kantenschutz läßt sich dabei dadurch realisieren, daß die Zwischenlage eine im Querschnitt hammerkopfförmig profilierte Längsrandkante bildet, die die eine Stirnrandlängskante des außenliegenden Schließblechschenkels einerseits und die benachbarte Randkante der Vertiefung andererseits übergreift. Das bringt auch eine besonders wirksame schonende Einfassung des etwa vorgesehenen Furniers. Außerdem liegt durch den gleichseitigen Übergriff des Schließblechkörpers eine gewisse Ausrichthilfe vor. Der durch die entsprechende Profilierung erzielte, recht gering zu haltende Überstand über die Rahmenvorderseite erweist sich außerdem beim Reinigen auch nicht als störend insofern, als die Hammerkopf-Außenkanten gebrochen, also gefast sind. Weiter ergibt sich eine vorteilhafte Ausgestaltung durch eine wulstförmige Lippe an dem einen Längsabschnitt der Zwischenlage, welche Lippe über die Kopffläche der querkonvexen Rundung zwischen innenliegendem Schließblechschenkel und Schließblechsteg greift. Das verringert die dort sonst entstehende große Schattenfuge. Außerdem wird ein stets als lästig empfundenes Schmutznest vermieden. Schließlich liegt eine vorteilhafte Ineinanderschachtelung von Zwischenlage und Schließblech vor. Optimiert ist die fugenschließende Überdeckung der Rundung schließlich dadurch, daß die Außenseite der Lippe mit der Türrahmenseitenfläche ebenengleich abschließt. Dadurch ergibt sich auch kein Überstand in Richtung des Türfalzes. Baulich erweist es sich sodann noch als vorteilhaft, daß die Zwischenlage Abschnitte eines einstückigen, winkelförmigen Unterfütterungsteils bilden mit im Endbereich des einen Schenkels vorgesehenen Bogenflächen, gebogen entsprechend dem dortigen gefrästen Verlauf der Vertiefung, wobei es endlich noch von Vorteil ist, daß der mit den Bogenflächen versehene Schenkel im Bereich der Schließblech-Befestigungsschrauben Stützfüße als Auflager für das Schließblech bildet und der Rest dieses Schenkels eingestülpte Taschen bildet, die rahmenabgewandt seitlich durchbrochen sind. Hierdurch ergibt sich eine insgesamt hochstabile Kastenform trotz Einsatzes weichgestellten Kunststoffes. Die Taschen verdecken die Ausfräsungen zum Eintritt von Falle und Riegel, bilden also auch hier eine wirksame Sichtblende in Bezug auf etwaige Unebenheiten oder Füllstoffe des Rahmens. Die seitlichen Durchbrechungen haben weiterbildende Funktion für in besonderer Weise gestaltete, nämlich hier mit einem Befestigungsanker versehene Sonderschließbleche. Es kann sich um ein Ankerpaar handeln.

Der Gegenstand der Erfindung ist nachstehend anhand eines zeichnerisch veranschaulichten Ausführungsbeispieles näher erläutert. Es zeigt.
- Fig. 1: einen Türrahmenabschnitt mit eingesetztem Schließblech, von der Türfalzseite her gesehen,
- Fig. 2: eine Seitenansicht hierzu, und zwar gegen die Vorderseite des Türrahmens gesehen,
- Fig. 3: den Schnitt gemäß Linie III-III in Figur 1,
- Fig. 4: die als Zwischenlage realisierte Unterfütterung in partieller Einzeldarstellung, perspektivisch,
- Fig. 5: das Schließblech in Vorderansicht,
- Fig. 6: die Draufsicht hierzu, teilweise aufgebrochen,
- Fig. 7: die Zwischenlage in Seitenansicht, ebenfalls partiell aufgebrochen,
- Fig. 8: die Vorderansicht hierzu,
- Fig. 9: den Schnitt gemäß Linie IX-IX in Figur 8, gegenüber Figur 8 vergrößert,
- Fig. 10: einen in gleicher Ebene vorgenommenen Querschnitt, jedoch bei ineinandergeschachtelter Stellung von Schließblech und Zwischenlage,
- Fig. 11: eine Herausvergrößerung der Partie A in Figur 10 und
- Fig. 12: eine Herausvergrößerung der Partie B in Figur 10.

Von der falzseitigen Seitenfläche 1 her eines Türrahmens 2 ist eine Einfräsung vorgenommen. Diese bildet eine längliche Vertiefung 3.

Die Vertiefung 3 läuft beiderends bogenförmig aus. Die konkaven, dem Fräskopfprofil entsprechend kreisförmigen Bogenabschnitte heißen 3'(vergleiche Figur 2).

Über den gestreckten, vertikalen Grund der Vertiefung 3 rahmeninnenseitig hinausgehend, erstrecken sich noch ebenfalls durch Fräsung oder auch in klassischer Weise durch Ausstemmen erzeugte Höhlungen 4, zum Eintritt von Riegel und Falle eines nicht näher dargestellten Schlosses.

Die Vertiefung 3 nimmt ein Schließblech 5 auf. Letzteres besitzt U-förmigen Querschnitt und folgt außenseitig der Außenkontur von Seitenfläche 1 und Vorderfläche 6 des Türrahmens 2. Es (5) besteht aus Metall. Seine Zuordnung geschieht mittels Befestigungsschrauben 7. Zu deren Durchtritt weist der U-Steg 8 des Schließbleches 5 im Bereich beider Enden und in seiner Mittelzone Löcher 9 auf (vergleiche Figuren 5 und 6). Es handelt sich um Löcher für Senkkopfschrauben.

Weiter beifinden sich im Schließblechsteg 8 deckungsgleich zu den Höhlungen 4 liegenden Durchbrechungen 10 für die erwähnten Schließorgane.

Das in die Vertiefung 3 eingelassene Schließblech 5 ist unterfüttert. Diese Unterfütterung ergibt sich in Einzeldarstellung aus den Figuren 7 und 8 und bildet so eine Zwischenlage Z. Letztere kleidet die gefräste Fläche und die Schmalfläche eines etwa vorgesehenen Furniers 11 der Sicht entzogen ab.

Die Zwischenlage Z besteht aus weichgestelltem Kunststoff. Hieraus läßt sich eine gute Anschmiegung sowohl gegenüber der Vertiefung 3 als auch der die Zwischenlage überfangenden Kontaktfläche des Schließbleches 5 erreichen.

Die Unterfütterung ist demzufolge eine sichtleisten-ähnliche Zwischenlage Z zwischen den sichtbaren, vertiefungszugewandten Randkanten a des Schließbleches 5 und den diesen Randkaten a gegenüberliegenden Flächen b der Vertiefung 3 (vergleiche Figur 11).

Als Randkanten a werden sowohl die Stirnrandlängskanten als auch die Eckkanten des außenliegenden Schließblechschenkels 12 als auch die des innenliegenden Schließblechschenkels 13 verstanden. Das Material der Zwischenlage füllt die Fuge F zwischen Schließblech 5 und Vertiefung 3 allseitig aus. Insoweit erstreckt sich das Material der Zwischenlage Z auch vor den beiden Stirnenden 14 des U-profilierten Schließbleches 5 (vergleiche Figur 1).

Auf der der Vorderfläche 6 des Türrahmens 2 zugewandten Seite ist noch eine Weiterbildung im Hinblick auf die beschriebene Abdeckung getroffen. Diese besteht darin, daß die Zwischenlage Z im dortigen Bereich der Randkanten a des Schließbleches 5 eine im Querschnitt hammerkopfförmig profilierte Längrandkante 15 formt. Es handelt sich im Grunde um einen T-Schenkel, dessen einer Schenkel 15' die Stirnrandlängskante 16 des außenliegenden Schließblechschenkels 12 randübergreift; der in Gegenrichtung verlaufende, ebenengleich ausgerichtete andere Schenkel 15" legt sich über die entsprechende Randkante 17 der Vertiefung 3 (vergleiche figur 11). Es handelt sich um einen niedrigen, lippenartigen Übergriff der hammerkopfförmig profilierten Längsrandkante 15. Der Schenkel 15" übergreift randkantennah auch die Sichtfläche des mit 11 bezeichneten Furniers. Die Fräsfläche ist so völlig der Sicht entzogen. Einen Blick auf das Anwendungsbeispiel in Figur 2 verdeutlicht, daß die Hammerkopf-Profilierung nicht nur auf dem geraden Abschnitt verläuft, sondern sich bis in den Bereich der beiden Bogenabschnitte 3', entsprechend bogenförmig folgend, fortsetzt, und zwar mit dem Stirnende ebengleich zur Vorderfläche 6 abschließend. Die aus den beiden Schenkeln 15',15" zusammengesetzten Längsrandkante 15 ist in ihrer Gesamtheit als Leiste 18 deklariert. Die erwähnten, ebenbengleich zur Vorderfläche abschließende Stirnenden tragen das Bezugszeichen 18'. Die Außenkaten der Leiste 18 sind gebrochen. Die entsprechende Fasung trägt das Bezugszeichen 18".

Wie aus Figur 11 entnehmbar, setzt sich das Stirnende 18' dort auch noch in eine quergerichtete, wulstförmige Lippe 19 fort, welche die Kopffläche 20 einer konvexen Krümmung zwischen dem außenliegenden Schließblechschenkel 12 und dem Schließblechsteg 8 konturfolgend überwiegend von außen her abdeckt. Es werden etwa 60° der über einen Viertelkreis gehenden konvexen Krümmung durch die Lippe 19 besetzt.

Eine ähnliche Lösung ist auch in Bezug auf den peripheren Übergangsbereich zwischen dem innenliegenden Schließblechschenkel 12 und dem anschließenden Schließblechsteg 8 vorgenommen. Es wird auf Figur 12 verwiesen. Dort bildet die Zwischenlage Z gleichfalls eine wulstförmige Lippe 21 aus. Sie wurzelt in dem einen Schenkel oder Längsabschnitt 22 der Zwischenlage Z Die Lippe 21 greift dort über eine von einer ebenfalls konvexen Querrundung herrührende Kopffläche 23, und auch hier über nahezu 60°.

Die höhengleich verlaufenden, gegeneinander gerichteten freien Enden der Lippen 19 und 21 sind gebrochen oder auch konvex quergerundet, dies auf ganzer Länge.

Auch die Außenseite der letztbeschriebenen Lippe 21 schließt ebenengleich mit der Türrahmen-Seitenfläche 1 ab.

Die Grundform der aus einzelnen Abschnitten zusammengesetzten Zwischenlage Z ist ein einstückiger, winkelförmiger Spritzling, der gemäß Figuren 9 und 10 sogar kastenförmigen Aufbau besitzen kann. Grundelemente sind ein die direkte Abdeckung der Schnittfläche bringender, also bodenbildender Schenkel I und ein winklig dazu stehender, gegen diese Innenwand der Vertiefung tretender Schenkel II. Von ersterem (I) gehen, den Bogenabschnitten 3' der Vertiefung 3 exakt angepaßt verlaufende Bogenflächen 24 aus.

Die die Bogenflächen 24 aufweisenden beiden Endabschnitte der kastenförmigen Zwischenlage Z sind massiv gestaltet. Sie bilden Stützfüße 25. Letztere dienen als Auflager für das Schließblech 5. Im Mittelbereich dazu befindet sich ein gleicher, massiv aufgebauter Stützfuß 25 als entsprechendes Auflager. Gegen deren auf einer Ebene liegenden Oberseiten tritt satt unterfüttert die Innenfläche des Schließblechsteges 8.

Die vom Schenkel I ausgehenden Stützfüße 25 weisen je ein Loch 26 auf. Dieses erstreckt sich koaxial zum jeweiligen Loch 9 des Schließbleches 5 und formt eine Einsenkstruktur. Eingangs liegt auch eine der Einsenkstruktur entsprechende trichterartige Vertiefung vor den Löchern 26.

Der zwischen den Stützfüßen 25 verbleibende, flächengrößere Rest dieses Schenkels I bildet tiefgezogene Taschen 27 aus, welche ihrerseits die Höhlung 4 auskleiden.

Beide Taschen 27 weisen, dem Schenkel I zugewandt, je eine fensterartige Durchbrechung 28 auf, zum Durchgriff je eines Verankerungsschenkels 29 des Schließbleches 5.

Der Verankerungsschenkel 29 weist ein Loch 30 auf und geht endseitig in einen Hakenfortsatz 31 über, dies zum Eingriff in eine entsprechende Nut der Leibung 32 des Türrahmens 2.

Die die Stützfüße 25 bildenden böckchenförmigen Materialanhäufungen sind über eine parallel zum Schenkel oder Längsabschnitt 22 verlaufende, der Leiste 18 näherliegende Wand 33 verbunden. Letztere schließt höhengleich zur Oberseite der Stützfüße 25 ab und beläßt eine Einstecknut 34 zwischen 18 und 33, welche Einstecknut 34 eine Breite bzw. Dicke besitzt, die der des außenliegenden Schließblechschenkels 12 entspricht. Er ist darin satt eingesetzt.

Die Zuordnung ist, zusammengefaßt, wie folgt: Nach Fräsen der Vertiefung 3 und Ausarbeitung der Höhlungen 4 wird die aus Kunststoff bestehende Unterfütterung in Form der Zwischenlage Z formpassend eingesetzt. Es folgt die überlagernde Zuordnung des Schließbleches 5 so, daß dessen Schließblechschenkel 12,13 gegen den Grund des Schenkels I gehen. Hierdurch ergibt sich automatisch der erläuterte Übergriff der fugenverdeckenden Leiste 18 mit Lippe 19 und wulstartiger Lippe 21, wodurch die Rundungen 20,23 weitestgehend abgedeckt werden und auch der durch die Rundungen hervorgerufene Querschnittsabstand zum rechteckigen Kantenverlauf des Türrahmens 2. Keinerlei Schnittflächenabschnitte der Vertiefung 3 verbleiben so sichtbar.

## Patentansprüche

1. Aus Kunststoff bestehende Unterfütterung an metallenen und vorzugsweise U-förmigen Schließblechen, die in formangepaßte und endseitig bogenförmig auslaufend gefräste Vertiefungen (3) von Türrahmen (2) oder dergleichen einsetzbar sind, wobei zwischen den sichtbaren Randkanten (a) des Schließbleches (5) und den diesen gegenüberliegenden Flächen (b) der vertiefung (3) eine Fuge (F) bleibt, dadurch gekennzeichnet, daß die Unterfütterung eine Leiste (18,22) ausbildet als sichtleisten-ähnliche Zwischenlage (Z) zum Ausfüllen der Fuge (F).

2. Unterfütterung nach Anspruch 1, dadurch gekennzeichnet, daß die Leiste (18,22) mit einem Übergriff eine Randkantenabdeckung ausbildet.

3. Unterfütterung nach einem oder mehreren der vorhergehenden Ansprüche, dadurch gekennzeichnet, daß die Zwischenlage (Z) aus weichgestelltem Kunststoff besteht.

4. Unterfütterung nach einem oder mehreren der vorhergehenden Ansprüche, dadurch gekennzeichnet, daß die Zwischenlage eine im Querschnitt hammerkopfförmig profilierte Längsrandkante (15) bildet, die eine Stirnrandlängskante (16) des außenliegenden Schließblechschenkels (12) einerseits und die benachbarte Randkante (17) der Vertiefung (3) andererseits übergreift.

5. Unterfütterung nach einem oder mehreren der vorhergehenden Ansprüche, dadurch gekennzeichnet, daß die Hammerkopf-Außenkanten gebrochen (Fasung 18") sind.

6. Unterfütterung nach einem oder mehreren der vorhergehenden Ansprüche, gekennzeichnet durch eine wulstförmige Lippe (21) an dem einen Längsabschnitt (Schenkel II) der Zwischenlage (Z), welche Lippe (21) über die Kopffläche (23) der querkonvexen Rundung zwischen innenliegendem Schließblechschenkel (13) und Schließblechsteg (8) greift.

7. Unterfütterung nach einem oder mehreren der vorhergehenden Ansprüche, dadurch gekennzeichnet, daß die Außenseite der Lippe (21) mit der Türrahmen-Seitenfläche (1) ebenengleich abschließt.

8. Unterfütterung nach einem oder mehreren der vorhergehenden Ansprüche, dadurch gekennzeichnet, daß die Zwischenlagen Abschnitte eines einstückigen, winkelförmigen Unterfütterungsteils (Zwischenlage Z) bilden mit im Endbereich des einen Schenkels (I) vorgesehenen Bogenflächen (24), gebogen entsprechend dem gefrästen Wölbungsverlauf (Bogenabschnitte 3') der Vertiefung (3).

9. Unterfütterung nach einem oder mehreren der vorhergehenden Ansprüche, dadurch gekennzeichnet, daß der mit den Bogenflächen (24) versehene Schenkel (I) im Bereich der SchließbLech-Befestigungsschrauben (7) Stützfüße (25) als Auflager für das Schließblech (5) bildet und der Rest der Zwischenlage (Z) eingestülpte Taschen (27) bildet, die rahmenabgewandt seitlich durchbrochen sind (Durchbrechungen 28).

10. Unterfütterung nach einem oder mehreren der vorhergehenden Ansprüche, dadurch gekennzeichnet, daß auch die Kopffläche (20) zwischen außenliegendem Schließblechschenkel (12) und Schließblechsteg (8) in den Endbereichen der Längsrandkante (15) von je einer Lippe (19) übergriffen ist.

## Claims

1. Lining made of plastic on metal and preferably U-shaped striking plates which can be inserted in recesses (3) of door frames (2) or the like which are of matching shape and cut to end arcuately at the ends, wherein between the visible edges (a) of the striking plate (5) and the surfaces (b) of the recess (3) opposite them a gap (F) remains, characterised in that the lining forms a strip (18, 22) as a trim strip-like intermediate layer (Z) for filling the gap (F).

2. Lining according to claim 1, characterised in that the strip (18, 22) with an overlap forms an edge cover.

3. Lining according to one or more of the preceding claims, characterised in that the intermediate layer (Z) is made of softened plastic.

4. Lining according to one or more of the preceding claims, characterised in that the intermediate layer forms a longitudinal edge (15) which is of hammer-head profile in cross-section and which overlaps a front longitudinal edge (16) of the outer striking plate arm (12) on the one hand and the adjacent edge (17) of the recess (3) on the other hand.

5. Lining according to one or more of the preceding claims, characterised in that the outer edges of the hammer head are broken (chamfering 18").

6. Lining according to one or more of the preceding claims, characterised by a bead-like lip (21) on one longitudinal section (arm II) of the intermediate layer (Z), which lip (21) engages over the head surface (23) of the transversely convex curvature between inner striking plate arm (13) and striking plate web (8).

7. Lining according to one or more of the preceding claims, characterised in that the outer side of the lip (21) lies in the same plane as the side surface (1) of the door frame.

8. Lining according to one or more of the preceding claims, characterised in that the intermediate layers form sections of a one-piece angular lining portion (intermediate layer Z) with curved surfaces (24) provided in the end region of one arm (I), curved according to the cut curvature (curved sections 3') of the recess (3).

9. Lining according to one or more of the preceding claims, characterised in that the arm (I) provided with the curved surfaces (24) forms, in the region of the striking plate fixing screws (7), support feet (25) as a support for the striking plate (5), and the remainder of the intermediate layer (Z) forms inverted pockets (27) which are apertured laterally facing away from the frame (apertures (28).

10. Lining according to one or more of the preceding claims, characterised in that the head surface (20) too between the outer striking plate arm (12) and striking plate web (8) in the end regions of the longitudinal edge (15) is overlapped in each case by a lip (19).

## Revendications

1. Revêtement inférieur ou garnissage en matière plastique sur des boîtiers métalliques de gâche ou de serrure, de préférence en forme de U, qui son insérables dans des cavités (3) fraisées de forme adaptée et se terminant en forme d'arc aux extrémités, ménagées dans des cadres ou dormants de porte (2) ou similaires, dans lequel subsiste un intervalle (F) entre les arêtes de bordure visibles (a) de boîtier de gâche ou de serrure (5) et les surfaces opposées à ces arêtes (b) de la cavité (3), caractérisé en ce que le revêtement inférieur ou garnissage forme une barrette (18, 22) sous la forme d'une couche ou d'une fourrure intermédiaire (Z) analogue à une barrette de parement pour remplir l'intervalle (F).

2. Revêtement inférieur ou garnissage selon la revendication 1, caractérisé en ce que la barrette (18, 22) forme par l'intermédiaire d'une zone de recouvrement, une couverture d'arête de bordure.

3. Revêtement inférieur selon l'une ou plusieurs des revendications précédentes, caractérisé en ce que la fourrure intermédiaire (Z) est réalisée en matière plastique souple.

4. Revêtement inférieur ou garnissage selon l'une ou plusieurs des revendications précédentes, caractérisé en ce que la fourrure intermédiaire forme une arête de bordure longitudinale profilée (15) à section transversale en forme de tête de marteau, qui recouvre d'une part une arête longitudinale de bord frontal (16) de la branche de tôle (12) disposée à l'extérieur, et d'autre part, l'arête de bord voisine (17) de la cavité (3).

5. Revêtement inférieur ou garnissage selon l'une ou plusieurs des revendications précédentes, caractérisé en ce que les arêtes extérieures en tête de marteau sont cassées (chanfrein 18").

6. Revêtement inférieur ou garnissage selon l'une ou plusieurs des revendications précédentes, caractérisé par une lèvre en forme de bourrelet (21) sur un tronçon longitudinal (branche II) de la fourrure intermédiaire (Z), laquelle lèvre (21) s'engage sur la surface de tête (23) de l'arrondi convexe transversalement entre la branche intérieure de boîtier de gâche (13) et la traverse de boîtier de gâche (8).

7. Revêtement inférieur ou garnissage selon l'une ou plusieurs des revendications précédentes, caractérisé en ce que la face extérieure de la lèvre (21) vient fermer en affleurant à niveau la surface latérale du cadre ou dormant de porte (4).

8. Revêtement inférieur ou garnissage selon l'une ou plusieurs des revendications précédentes, caractérisé en ce que les fourrures intermédiaires forment des tronçons d'une partie de revêtement monobloc en forme de cornière, (couche intermédiaire Z) avec des surfaces arquées (24) prévues dans la zone d'extrémité de l'une (I) des branches arquées pour suivre le tracé cintré fraisé (tronçon arqué 3') de la cavité (3).

9. Revêtement inférieur ou garnissage selon l'une ou plusieurs des revendications précédentes, caractérisé en ce que la branche (I) munie de la surface arquée (24) forme dans la zone des vis de fixation (7) des pieds d'appui (25) comme appui pour le boîtier de gâche (5) et que le reste de la fourrure intermédiaire (Z) forme des poches retournées vers l'intérieur (27) qui sont interrompues latéralement (découpe transversale 28) du côté opposé au cadre ou dormant.

10. Revêtement inférieur ou garnissage selon l'une ou plusieurs des revendications précédentes, caractérisé en ce qu'également la surface de tête (20) entre la branche (12) du boîtier de gâche située à l'extérieur et la traverse de boîtier de gâche (8) sont recouverts dans les zones d'extrémité de l'arête de bordure latérale (15), chacune par une lèvre (19).
